# EUROPÄISCHE PATENTSCHRIFT

(11) **EP 0 467 417 B1**
(45) Veröffentlichungstag und Bekanntmachung des Hinweises auf die Patenterteilung: **20.11.1996**
(21) Anmeldenummer: 91115870.7
(22) Anmeldetag: 29.02.1988
(51) Int. Cl.: B65H 5/02, B65H 5/24, B65H 15/00, B65H 29/66

(54) **Umlenkvorrichtung für einen Produktstrom von Papierprodukten, insbesondere in Schuppenformation**
Deviating device for a paper product stream, in particular in overlapped formation
Dispositif de déviation pour un courant de produits en papier, notamment en formation imbriquée

(30) Priorität: 16.09.1987 DE 3731151
(43) Veröffentlichungstag der Anmeldung: 22.01.1992
(62) Teilanmeldung aus: 88103005.0
(73) Patentinhaber: Gämmerler, Hagen, D-82057 Icking (DE)
(72) Erfinder: Gämmerler, Hagen, D-82057 Icking (DE)
(74) Vertreter: MANITZ, FINSTERWALD & PARTNER

(56) Entgegenhaltungen:
- EP-A- 0 160 739
- DE-A- 3 521 658
- GB-A- 2 121 013

## Beschreibung

Die Erfindung bezieht sich auf eine Umlenkvorrichtung für einen Produktstrom von Papierprodukten, insbesondere in Schuppenformation, wobei die Papierprodukte auf einer Seite eines plattenförmigen Halters durch Führungs- bzw. Umlenkrollen bzw. -walzen mindestens eines Förderbandes in eingespanntem Zustand umlenkbar bar.

In der DE-OS 35 21 658 ist eine Einrichtung zum Überlappen und Ablegen von Bogen beschrieben. Diese Einrichtung weist eine Transportbänderanordnung auf, in der eine Vielzahl von Umlenkrollen zur Richtungssinnänderung der Transportbänder entlang eines Bogenabschnitts im wesentlichen hintereinander angeordnet sind. Zu Beginn der Reihe aus den Umlenkrollen ist eine Klemmrollenpaar-Anordnung vorgesehen, wobei zwischen diesen Klemmrollen die Transportbandanordnung geführt ist. Dabei sind die Transportbänder so eingestellt, daß sie ankommende Bögen abbremsen und so zu einer Schuppe formieren und schuppenförmig weitertransportieren.

Aus der CH-PS 657 115, die der GB.A.2121013 entspricht, ist eine Vorrichtung dieser Art bekannt. Zum Umlenken der Papierprodukte in Schuppenformation ist eine Trommel vorgesehen. Die Papierprodukte werden durch einen endlosen Geradeausförderer der Umlenktrommel zugeführt, wobei auf der trommelabgekehrten Seite ein weiterer Endlosförderer die Papierprodukte einspannt und dann einem weiteren geradlinigen Endlosförderer übergibt. Diese Umlenkvorrichtung dient zum Aufwickeln der Produkte in Schuppenformation oder auch zum Umwickeln von einem Winkel auf einen zweiten Winkel, wobei der Transport der Papierprodukte in Schuppenformation von mehreren gesonderten Förderern vorgenommen wird.

Der Erfindung liegt die Aufgabe zugrunde, eine Umlenkvorrichtung der eingangs erwähnten Art zu schaffen, welche in eine Baugruppe mehrerer Bauelemente eingeschaltet werden kann und bei der der Transport der Papierprodukte mit einem einzigen, die Baugruppen durchlaufenden Förderbandpaar vorgenommen wird.

Die Aufgabe wird dadurch gelöst, daß erfindungsgemäß die Führungs- bzw. Umlenkrollen bzw. -walzen des im Inneren der Krümmung liegenden Bandabschnittes in Schlitzen zur Veränderung des Umlenkwinkels der Papierprodukte verstellbar sind und mindestens drei Führungs-, Umlenkrollen, -walzen für ein den entsprechenden äußeren Abschnitt des Förderbandes ersetzenden Reiterband vorgesehen sind.

Die Papierprodukte werden hierbei während des Durchgangs durch die Umlenkvorrichtung ständig in eingespanntem Zustand gehalten, so daß die Schuppenformation vom Eingang bis zum Ausgang bei der Umlenkvorrichtung unverändert und unverrückbar beibehalten wird.

Nach einer bevorzugten Ausführungsform der Erfindung sind auf dem plattenförmigen Halter ortsfeste Führungs- oder Umlenkrollen für die Rückführung mindestens eines Förderbandes vorgesehen.

Mindestens auf der Einlauf- und/oder Auslaufseite der Papierprodukte des plattenförmigen Halters ist eine mindestens ein Rollen- oder Walzenpaar tragende, in bezug auf den plattenförmigen Kalter verschwenkbare Zusatzplatte vorgesehen; die Zusatzplatte kann zwei ortsfeste Führungs-, Umlenkrollen bzw -walzen o.dgl. für die Rückführung des jeweiligen Förderbandes tragen.

Bei einer Verwendung der Umlenkvorrichtung in einer Baugruppe mit einem einzigen Förderbandpaarsystem ist zweckmäßigerweise auf der bandabgekehrten Seite des plattenförmigen Halters bzw. der Zusatzplatte mindestens eine Klemmvorrichtung mit einer Stange, z.B. ein Vierkantrohr zur Verbindung zu den jeweiligen Nachbarbauelementen vorgesehen.

Auf der Zeichnung ist eine beispielsweise Ausführungsform der Erfindung dargestellt; sie wird nachfolgend näher beschrieben. Es zeigt:
- Fig. 1: ein Detail der Vorrichtung in Schrägansicht und
- Fig. 2: eine Seitenansicht auf das Ausführungsbeispiel.

Zum Verbinden der weiter unten näher beschriebenen Umlenkvorrichtung mit Nachbarbauelementen ist an beiden Seiten der Vorrichtung, d.h. an der Einlauf- und an der Auslaufseite der beiden Förderbänder 110, 111 jeweils ein Vierkantrohr 100 vorgesehen, welches mit Klemmvorrichtungen 101 die Umlenkvorrichtung hält. Die Klemmvorrichtungen bestehen aus einem Bügel 102, welcher über Schraubbolzen 103 und 104 jeweils die Umlenkvorrichtung hält.

Die eigentliche Umlenkvorrichtung oder ein Kurvenstück eines Fördersystems weist eine Halteplatte 140 auf, an welcher jeweils eine verschwenkbare Platte 141 an der Einführseite des Förderbandpaares 110, 111 und eine verschwenkbare Zusatzplatte 142 an der Auslaufseite des Förderbandpaares angebracht sind.

Die Halteplatte 140 weist unterschiedlich lange Schlitze 148 auf, innerhalb welchen die Lagerung von einzelnen Rollen 143 in der Zeichenebene nach oben verstellbar gehalten ist. Auf diese Weise kann die Halteplatte 140 nicht nur für die - wie dargestellt - Umlenkung eines Produktstromes von schuppenförmigen Papierprodukten um 90° Verwendung finden, sondern auch bei einer Umlenkung um einen größeren Bogenwinkel. Die Schwenkplatten 141 bzw. 142 sind verdrehbar; zu diesem Zweck sind Schlitze 150, 151 und 152 vorgesehen, wobei die Länge der gebogenen Schlitze die Verschwenkmöglichkeit begrenzt. Eine Arretierung der Schwenkplatten 141, 142 in diesen Schlitzen ist stufenlos möglich.

Da das innere Bandelement bzw. Gurtelement 110 im Kurvenstück etwas kürzer ist als das äußere Bandelement 111, muß im Bereich der Kurve dafür gesorgt werden, daß keine Verschiebung des Produktstromes im Kurvenbereich erfolgt. Zu diesem Zweck wird das äußere Band- oder Gurtelement 111 vom Rollenpaar 155 kommend zu einer Umlenkrolle 156 geführt und dann wieder zum Rollenpaar 157.

Die Rückführung des äußeren Band- bzw. Gurtelements erfolgt über die Umlenkrollen 160, 161, 162 und 163.

Die Rückführung des inneren Band- bzw. Gurtelements 110 erfolgt über die Umlenkrollen 170, 171 und 172.

Um zu gewährleisten, daß auch im Bereich der Kurve der Produktstrom unverschiebbar gehalten wird, ist ein Zusatzbandelement, ein sogen. Reitergurt 180 vorgesehen, welcher als Endlosband um drei Umlenkrollen 181, 182 und 183 geführt ist.

Spannrollen 190 und 191 sind in Schlitzen 192, 193 verstellbar geführt.

## Patentansprüche

1. Umlenkvorrichtung für einen Produktstrom von Papierprodukten, insbesondere in Schuppenformation, wobei die Papierprodukte auf einer Seite eines plattenförmigen Halters durch Führungs- bzw. Umlenkrollen bzw. -walzen mindestens eines Förderbandes in eingespanntem Zustand umlenkbar sind, **dadurch gekennzeichnet**, daß die Führungs- bzw. Umlenkrollen bzw. -walzen (143; 181, 182) des im Inneren der Krümmung liegenden Bandabschnittes (110) in Schlitzen (148; 151) zur Veränderung des Umlenkwinkels der Papierprodukte verstellbar sind und mindestens drei Führungs-, Umlenkrollen, -walzen (181, 182) für ein den entsprechenden äußeren Abschnitt des Förderbandes (111) ersetzenden Reiterband (180) vorgesehen sind.

2. Umlenkvorrichtung nach Anspruch 1, **dadurch gekennzeichnet**, daß auf dem plattenförmigen Halter (140) ortsfeste Führungs- oder Umlenkrollen (171, 156, 161, 162) für die Rückführung mindestens eines Förderbandes (110, 111) vorgesehen sind.

3. Umlenkvorrichtung nach Anspruch 1 oder 2, **dadurch gekennzeichnet**, daß ein am Halter (140) umgelenktes Förderband (111) im Bereich des Halters (140) durch das Reiterband (180) ersetzt ist.

4. Umlenkvorrichtung nach einem oder mehreren der Ansprüche 1 bis 3, **dadurch gekennzeichnet**, daß mindestens auf der Einlauf- oder Auslaufseite der Papierprodukte des plattenförmigen Halters (140) eine mindestens ein Rollen- (155, 157) oder Walzenpaar tragende, in bezug auf den plattenförmigen Halter (140) verschwenkbare Zusatzplatte (141, 142) vorgesehen ist.

5. Umlenkvorrichtung nach Anspruch 4, **dadurch gekennzeichnet**, daß die Zusatzplatte (141, 142) zwei ortsfeste Führungs-, Umlenkrollen bzw. -walzen o.dgl. (160, 170; 163, 172) für die Rückführung des jeweiligen Förderbandes (110, 111) trägt.

6. Umlenkvorrichtung nach einem oder mehreren der Ansprüche 1 bis 5, **dadurch gekennzeichnet**, daß zur Verwendung in einer Baugruppe mit einem einzigen Förderbandpaarsystem auf der bandabgekehrten Seite des plattenförmigen Halters (140) bzw. der Zusatzplatte (141, 142) mindestens eine Klemmvorrichtung (102, 103, 104) mit einer Stange, z.B. ein Vierkantrohr (100) zur Verbindung zu den jeweiligen Nachbarbauelementen vorgesehen ist.

## Claims

1. A deflecting device for a product stream of paper products, in particular in overlapping formation, it being possible to deflect the paper products on one side of a plate-shaped holder using guide/deflection rollers/cylinders of at least one conveyor belt in a tensioned condition, characterized in that the guide/deflection rollers/cylinders (143; 181, 182) of the section (110) of the belt lying on the inside of the curve may be adjusted in slots (148; 151) to alter the angle of deflection of the paper products, and at least three guide/deflection rollers/cylinders (181, 182) are provided for a rider belt (180) replacing the corresponding outer section of the conveyor belt (111).

2. A deflecting device according to Claim 1, characterized in that fixed guide/deflection rollers (171, 156, 161, 162) for returning at least one conveyor belt (110, 111) are provided on the plate-shaped holder (140).

3. A deflecting device according to Claim 1 or 2, characterized in that a conveyor belt (111) deflected on the holder (140) is replaced in the region of the holder (140) by the rider belt (180).

4. A deflecting device according to one or more of Claims 1 to 3, characterized in that, at least on the entry or exit side of the paper products of the plate-shaped holder (140), there is provided an additional plate (141, 142) which carries at least one pair of rollers (155, 157) or cylinders and is pivotal in relation to the plate-shaped holder (140).

5. A deflecting device according to Claim 4, characterized in that the additional plate (141, 142) carries two fixed guide/deflection rollers/cylinders or the like (160, 170; 163, 172) for returning the respective conveyor belt (110, 111).

6. A deflecting device according to one or more of Claims 1 to 5, characterized in that for use in an assembly having a single system of a pair of conveyor belts there is provided on the side of the plate-shaped holder (140) or of the additional plate (141, 142) remote from the belt at least one clamping device (102, 103, 104) having a bar, for example a rectangular tube (100), for connection to the respective adjacent components.

## Revendications

1. Dispositif de déviation pour un courant de produits en papier, en particulier en formation en écailles de poisson, dans lequel les produits en papier, sur un côté d'un support en forme de plaque, sont aptes à être déviés à l' état serré par des galets ou rouleaux de guidage ou de déviation d'au moins une bande transporteuse, caractérisé par le fait que les galets ou rouleaux de guidage ou de déviation (143;181,182) de la section de bande se trouvant à l'intérieur de la courbure sont montés réglables dans des fentes (148;151) pour la modification de l'angle de déviation des produits en papier et qu'au moins trois galets ou rouleaux de guidage ou de déviation (181, 182) sont prévus pour une bande de chevauchement (180) remplaçant la section extérieure correspondante de la bande transporteuse (111).

2. Dispositif de déviation selon la revendication 1, caractérisé par le fait que des galets de guidage ou de déviation fixes en position (171,156,161,162) sont prévus sur le support en forme de plaque (140) pour le guidage en retour d'au moins une bande transporteuse (110,111).

3. Dispositif de déviation selon la revendication 1 ou 2, caractérisé par le fait qu'une bande transporteuse (111) déviée sur le support (140) est remplacée dans la zone du support (140) par la bande de chevauchement (180).

4. Dispositif de déviation selon l'une ou plusieurs des revendications 1 à 3, caractérisé par le fait qu'est prévue, au moins du côté d'entrée ou de sortie des produits en papier du support en forme de plaque (140), une plaque supplémentaire (141,142) pivotante par rapport au support en forme de plaque (140), portant au moins une paire de galets (155,157) ou de rouleaux.

5. Dispositif de déviation selon la revendication 4, caractérisé par le fait que la plaque supplémentaire (141,142) porte deux galets ou rouleaux de guidage ou de déviation fixes en position, ou similaires, (160,170;163,172) pour le guidage en retour de la bande transporteuse respective (110, 111).

6. Dispositif de déviation selon l'une ou plusieurs des revendications 1 à 5, caractérisé par le fait que, pour l'utilisation dans un sous-groupe avec un unique système de paire de bandes transporteuses, au moins un dispositif de blocage (102,103,104) avec une barre , par exemple un tube carré (100), est prévu pour une liaison avec des éléments de construction voisins respectifs sur le côté éloigné de la bande du support en forme de plaque (140) ou de la plaque supplémentaire (141, 142).
